# EUROPÄISCHE PATENTSCHRIFT

(11) **EP 3 015 162 B1**
(45) Veröffentlichungstag und Bekanntmachung des Hinweises auf die Patenterteilung: **06.02.2019**
(21) Anmeldenummer: 15192607.8
(22) Anmeldetag: 02.11.2015
(51) Int. Cl.: B01F 13/02, B01F 1/00, B01F 3/12

(54) **VERFAHREN UND FÖRDEREINRICHTUNG ZUR ENTNAHME EINES FLÜSSIGEN STOFFGEMISCHS AUS EINEM BEHÄLTER**
METHOD AND CONVEYOR DEVICE FOR REMOVING A LIQUID SUBSTANCE MIXTURE FROM A CONTAINER
PROCÉDÉ ET DISPOSITIF DE TRANSPORT DESTINÉ À PRÉLEVER DANS UN RÉCIPIENT UN MÉLANGE DE MATIÈRE LIQUIDE

(30) Priorität: 31.10.2014 DE 102014115917; 31.10.2014 DE 202014105235 U
(43) Veröffentlichungstag der Anmeldung: 04.05.2016
(73) Patentinhaber: Lutz-Jesco GmbH, 30900 Wedemark (DE)
(72) Erfinder: Beutel, Thomas, 06130 Halle (DE)
(74) Vertreter: Geitz Truckenmüller Lucht Christ

(56) Entgegenhaltungen:
- DE-C- 440 800

## Beschreibung

Die vorliegende Erfindung betrifft ein Verfahren sowie eine Fördereinrichtung zur Entnahme eines flüssigen Stoffgemischs aus einem Behälter über eine Entnahmeeinheit, wobei das Stoffgemisch vor und/oder während eines Entnahmevorgangs mittels eines über eine der Entnahmeeinheit zugeordnete Gasleitung in das Stoffgemisch eingeleiteten gasförmigen Medienstroms durchmischt wird.

Derartige Verfahren und Fördereinrichtungen sind bereits aus dem Stand der Technik bekannt.

Aus der DE 440 800 A geht in diesem Zusammenhang die Verwendung zweier Mammutpumpen hervor, die vollständig in dem zu durchmischenden Stoffgemisch eingetaucht sind und dem zugehörigen Behälter fest zugeordnet sind. Eine dieser Mammutpumpen dient zum Einmischen von Druckluft, während die andere zum Entnehmen des Stoffgemischs aus dem Behälter vorgesehen ist.

Weiter zeigt die DE 25 53 824 A1 eine Fallrohrvorrichtung, bei der jedoch ein Durchmischen des Stoffgemischs erst im Zielbehälter erfolgt, also nicht beim Einsaugen, sondern vielmehr beim Ausblasen des zuvor geförderten Stoffgemischs.

Im Rahmen dieser Patentanmeldung soll ein besonderer Fokus auf die spezielle Anwendung einer Zudosierung von Desinfektionsmittel in das Schwimm- und Badebeckenwasser eines Schwimmbades gelegt werden. Hierzu kennt der Stand der Technik ebenfalls bereits einige Lösungen, mit deren Hilfe eine Zudosierung einer Calciumhypochlorit-Lösung in das Schwimm- und Badebeckenwasser erfolgt. Gleiches gilt bei der Desinfektion von Trinkwasser. Grundsätzlich sind mit der nachstehend beschriebenen Erfindung jedoch unterschiedlichste Aufgaben zu bewältigen, unabhängig von dem hier vorrangig beschriebenen Gegenstand.

Zunächst ist eine Lösung der Firma *Evoqua* bekannt, in welcher ein Wechselfass mit Calciumhypochlorit-Granulat vorgehalten wird. In diesen Behälter, der einen vorgegebenen Granulatfüllstand aufweist, wird über einen Lösungsbereiter Wasser zugeführt, das sich mit dem Granulat vermischt. Mit einer an einem Adapter des Lösungsbereiters angeschlossenen Schlauchpumpe wird dann eine Entnahme der entstehenden Calciumhypochloritlösung durchgeführt.Mit dem Lösungsbereiter wird eine mehr oder weniger gleichmäßige Lösung erreicht, wobei festzustellen ist, dass zunächst ein Überangebot von Granulat vorhanden ist, welches im ersten Moment mit dem zugeführten Wasser reagieren wird. Weiterhin sind auch Zweikammersysteme bekannt, bei denen die durch Zuführen von Wasser und Calciumhypochlorit erstellte Lösung sofort abgeführt und in einem zweiten Sammelbehälter vorgehalten wird, um von dort aus entnommen und zudosiert zu werden. Dabei verbleiben die unlöslichen Bestandteile in der ersten Kammer.

Es sind auch weitere Verfahren zur Mischung von Granulat mit Wasser bekannt, so beispielsweise einen Behälter so über Kopf auszurichten, dass ein vorbeiströmender Wasserstrom das nachfallende Granulat im Vorbeispülen löst und somit die einzumischenden Teilchen mitreißt. Die bereitete Lösung wird dann über Injektoren eindosiert.

Eine weitere, in den technischen Regelwerken der Schwimmbadbranche beschriebene Lösung wäre es, ein zusätzliches Rührwerk in einen fest installierten Behälter einzubringen, welches eine ständige Durchmischung der Lösung aus Lösemittel und Granulat ermöglicht. Dies reduziert zwar den Aufwand gegenüber vorgenannter Lösungen, bedeutet jedoch, dass die unlöslichen Bestandteile schwierig zu entfernen sind und die Befüllung mit Granulat unter zusätzlichen Aufwendungen für den Arbeitsschutz erfolgen muss. Dies soll im Rahmen der vorliegenden Erfindung minimiert werden.

Vor diesem Hintergrund liegt der vorliegenden Erfindung die Aufgabe zu Grunde, ein Verfahren sowie eine Fördereinrichtung zur Entnahme eines flüssigen Stoffgemischs aus einem Behälter zu schaffen, welches mit einem geringen Aufwand unter Verzicht auf zusätzliche Rührwerke eine exakt dosierte Lösung bereithalten kann, deren Durchmischung stets gleichmäßig ist und welche auch bei Liefergebinden angewendet werden kann.

Gelöst wird dies durch ein Verfahren zur Entnahme eines flüssigen Stoffgemischs aus einem Behälter gemäß den Merkmalen des Anspruchs 1, sowie durch eine Fördereinrichtung zur Entnahme eines flüssigen Stoffgemischs aus einem Behälter gemäß den Merkmalen des nebengeordneten Anspruchs 9. Weitere, sinnvolle Ausgestaltungen des Verfahrens und der Fördereinrichtung können den jeweils nachfolgenden Unteransprüchen entnommen werden.

Erfindungsgemäß ist vorgesehen, im Rahmen eines Verfahrens zur Entnahme eines flüssigen Stoffgemischs aus einem Behälter diesen Behälter zunächst mit einer definierten Menge an Granulat zu füllen und ihn dann mit einer hierzu passenden Menge an Lösungsmittel zu beaufschlagen. Hierdurch wird sichergestellt, dass das Mischungsverhältnis aus Lösungsmittel und Granulat zueinander passend ist und damit die Konzentration der erzeugten Lösung den Vorgaben exakt entspricht. Als solcher Behälter kann ein Liefergebinde mit einer vordefinierten Menge an Granulat eingesetzt werden. Hierdurch ist ein Umfüllen des Granulats nicht erforderlich und ein Hautkontakt von Mitarbeitern mit dem Granulat kann wirksam vermieden werden, so dass hiermit einhergehende Gefahren, die beim Stand der Technik weiterhin bestehen, ausgeräumt sind.

Um sicherzustellen, dass eine derartige Lösung sich nicht im Laufe der Zeit wieder entmischt, ist vorgesehen, vor und/oder während eines Entnahmevorgangs einen gasförmigen Medienstrom, beispielsweise einen Luftstrom, in das Stoffgemisch einzuleiten und durch das eingeleitete Gas das Stoffgemisch aufzuwirbeln und damit zu durchmischen. Hierzu ist es lediglich erforderlich, dass der Behälter eine Möglichkeit zur Zuführung einer Gasleitung aufweist, über die das verwendete Gas in das Stoffgemisch eingeleitet werden kann. Auf diese Weise ist eine Durchmischung ohne stationären Behälter mit zusätzlichen Rührwerken, die zudem zusätzliche Verschleißteile darstellen, möglich, so dass auf diese Art und Weise sehr verschleißoptimiert gearbeitet werden kann.

Die Entnahme des Stoffgemischs aus dem Behälter erfolgt über eine Entnahmeeinheit, die im Wesentlichen zunächst eines Saugleitung umfasst, über welche mithilfe geeigneter Fördereinrichtungen die Lösung entnommen wird. Dieser Entnahmeeinheit kann direkt eine zusätzliche Gasleitung zugeordnet sein, über die das Gas eingeleitet wird. Dies hat den Vorteil, dass in der Nähe der Mündung der Saugleitung auch der Gasstrom ausgestoßen werden kann, so dass an der Mündung der Saugleitung eine besonders gute Durchmischung ohne Feststoffanteil aufgrund der räumlichen Nähe zu dem verwirbelnden Gas gewährleistet wird.

Mit weiterem Vorteil kann die Entnahme des Stoffgemischs über eine Pumpeneinheit erfolgen, die mit der Entnahmeeinheit verbunden ist. Die Pumpeneinheit weist hierbei eine Förderpumpe auf, beispielsweise eine Dosierpumpe, über welche das aus dem Behälter entnommene Stoffgemisch abgesaugt und an ein Empfängersystem weitergeleitet bzw. diesem zudosiert wird.

Die Saugleitung einer solchen Entnahmeeinheit kann ferner im Bereich ihres freien Endes, also dem am weitesten in den Behälter einragenden Ende, einen bogenförmigen Mündungsabschnitt aufweisen, welcher dafür sorgt, dass die Mündung der Saugleitung vom Boden weg weist. Hierbei nimmt die Mündung auch einigen Abstand vom Boden ein, so dass nicht das Stoffgemisch direkt vom Boden des Behälters eingesaugt wird, sondern aus einer Schicht unmittelbar darüber. Dies hat den Vorteil, dass sich etwa im Bodenbereich absetzende Partikel, neben ungelösten Bestandteilen kann das bei Einsatz von Calciumhypochlorit auch Gips sein, nicht eingesaugt werden. Ein hierbei etwa entstehender Bodensatz wird bei einem ansonsten vollständigen Entleeren des Behälters zurückgelassen und mit dem Behälter zur Entsorgung bzw. Wiederaufbereitung fortgegeben.

Neben der Förderpumpe zum Absaugen des Stoffgemischs aus dem Behälter kann der Pumpeneinheit ferner eine zusätzliche Gaspumpe zugeordnet sein, über welche die Gaspumpe mit dem zum Durchmischen des Stoffgemischs vorgesehenen gasförmigen Medienstrom beaufschlagt wird. Hierbei kann bedarfsweise die Gaspumpe mit einem Gasbehälter verbunden sein, oder im Falle des Einsatzes von Umgebungsluft mithilfe eines Ansaugstutzens mit dieser versorgt werden. Insbesondere beim Einsatz von Außenluft ist es unproblematisch möglich, die Gaspumpe ununterbrochen zu betreiben, so dass eine möglichst gute Durchmischung zu jedem Zeitpunkt gewährleistet ist. Selbst bei einem längeren Stillstand der Zudosierung kann dann auf eine gleichmäßig durchmischte Lösung zurückgegriffen werden.

Dem eigentlichen Entnahmevorgang kann idealerweise vor Ort ein initialer Befüllvorgang vorgeschaltet sein, bei dem ein Liefergebinde als Behälter verwendet wird, welches mit einer vorgegebenen Menge an Granulat befüllt ist. In diesem Fall wird nicht zunächst eine Entnahmeeinheit, sondern vielmehr eine Befülleinheit mit dem Behälter verbunden, wobei über diese Befülleinheit ein zugeführter zweiter Stoff zu dem in dem Behälter bereits befindlichen ersten Stoff hinzugefügt werden kann. Im Falle des Calciumhypochlorit-Granulats wäre dies im hier betrachteten Fall der Desinfektion von Schwimm- und Badebeckenwasser normales Wasser. Bei einem ersten Kontakt von Wasser mit dem zuvor trockenen Granulat reagiert dieses im ersten Moment, so dass Chlordämpfe entstehen. Nach dem Hinzufügen einer vorgegebenen Menge des zweiten Stoffs, hier also des Wassers, wird daher eine kurze Reaktionszeit abgewartet und schließlich die Befülleinheit gegen die Entnahmeeinheit ausgetauscht und mit dem oben beschriebenen Entnahmevorgang kann sofort begonnen werden.

Die Befülleinheit kann mit Vorteil einen T-förmigen Rohrabschnitt aufweisen, von dem ein Behälteranschluss mit dem Behälter verbunden wird. Dem Behälteranschluss gegenüber liegt ein Gasaustritt, über welchen die entstehenden Reaktionsgase aus dem Behälter abgeführt und neutralisiert werden. Über den dritten, verbleibenden Anschluss, der als Zuführanschluss für den zweiten Stoff, hier also Wasser, dient, erfolgt die Befüllung des Behälters. Über den Behälteranschluss fließt also der über den Zuführanschluss eintretende zweite Stoff in den Behälter hinein und gleichzeitig das entweichende Reaktionsgas hinaus. Nachdem es sich bei dem Reaktionsgas um chlorhaltige Luft handeln wird, in anderen Fällen möglicherweise ebenfalls um gesundheitlich bedenkliche Gase handeln könnte, kann dem Gasaustritt des T-förmigen Rohrabschnitts ein Aktivkohlefilter zugeordnet sein, den das austretende Gas zunächst durchläuft und dabei neutralisiert wird.

Wie bereits aus der Verfahrensbeschreibung erkennbar, besteht eine erfindungsgemäße Förderleistung zur Entnahme eines flüssigen Stoffgemischs aus einem Behälter im Wesentlichen aus einer Pumpeneinheit, die eine Förderpumpe sowie eine Gaspumpe umfasst. Dabei können bei dieser bevorzugten Konfiguration Förderpumpe und Gaspumpe baueinheitlich in einem Pumpengehäuse angeordnet sein. Die Förderpumpe ist hierbei einerseits über einen Sauganschluss mit der Entnahmeeinheit verbunden, über einen Druckanschluss mit der zu speisenden Anordnung, im vorliegenden Beispiel mit einem Rohrsystem für das Schwimm- und Badebeckenwasser. Die Gaspumpe hingegen ist mit der Gasleitung der Entnahmeeinheit verbunden und fördert Gas in diese hinein, die im Bereich des Auslasses der Gasleitung das Stoffgemisch verwirbelt.

Förderpumpe und Gaspumpe können hierbei unabhängig voneinander steuerbar sein, so dass die Gaspumpe beispielsweise ununterbrochen laufen kann und eine ständige gleichmäßige Durchmischung gewährleisten kann, während die Förderpumpe nach Bedarf zugeschaltet wird.

Zur Vereinfachung der Handhabung können Saugleitung und Gasleitung in der Entnahmeeinheit zusammengefasst sein, insbesondere auch von einem gemeinsamen Außenmantel umschlossen sein, so dass die Entnahmeeinheit einfach und mit geringem Aufwand in dem Behälter angeordnet werden kann.

Die Saugleitung kann an ihrem freien Ende ferner einen Bogenabschnitt aufweisen, wobei die Eintrittsrichtung in die Mündung der Saugleitung mit dem restlichen Verlauf der Saugleitung einen Winkel von mehr als 90° einschließt. Dies sorgt dafür, dass die Mündung in einem gewissen Abstand vom Boden des Behälters angeordnet wird, so dass ein sich bildender Bodensatz von der Saugleitung nicht eingesaugt werden kann. Etwa ausfallender Gips und dergleichen wird dadurch nicht in das Schwimm- und Badebeckenwasser bzw. in das zu speisende System eingebracht.

Um eine weitere Verbesserung der Durchmischung zu gewährleisten, können der Gasleitung geeignete Leitelemente zugeordnet werden, über welche die Austrittsrichtung des Gases aus der Gasleitung vorgegeben bzw. auch im Fall einer drehbaren Austrittseinheit über die Zeit verändert werden kann.

Die vorstehend beschriebene Erfindung wird im Folgenden anhand eines Ausführungsbeispiels näher erläutert.

Es zeigen
- Figur 1: eine schematische Darstellung der Gesamtkonfiguration einer Zudosierung von Desinfektionsmittel in ein Schwimmbad,
- Figur 2: eine perspektivische Querschnittsdarstellung einer Pumpeneinheit von schräg oben, sowie
- Figur 3: eine seitliche Querschnittsdarstellung einer Entnahmeeinheit mit einer Saugleitung mit Bogenabschnitt und wenigstens einer Gasleitung.

Figur 1 zeigt eine Fördereinrichtung 1, mit welcher aus einem Behälter 4 eine Desinfektionslösung in ein Rohrsystem 5 eines Schwimmbads eingebracht werden kann. Hierzu wird zunächst ein Behälter 4 mit einem Granulat aus Calciumhypochlorit angeliefert und im Rahmen eines Befüllvorgangs mit einer bestimmten Menge von Wasser aufgefüllt. Nach einer Reaktionszeit wird in den Behälter 4 eine Entnahmeeinheit 3 eingebracht, welche mit einer Pumpeneinheit 2 verbunden ist. Die Pumpeneinheit 2 umfasst eine Förderpumpe 22 zur Entnahme der in dem Behälter 4 enthaltenen Lösung und deren Weiterleitung an das Rohrsystem 5. Die Weiterleitung erfolgt über eine Impfstelle 6, welche vorzugsweise selbstreinigend ausgeführt ist und damit auch Ablagerungen im Bereich der Austrittsöffnung vermieden werden. Dadurch, dass ein abgeschlossener Behälter mit einer festen Menge an Granulat und einer hierzu passenden Menge an Lösungsmittel, vorliegend Wasser, verwendet wird, ist stets ein exaktes Verhältnis von Wasser und Calciumhypochlorit in der zudosierten Lösung vorhanden, so dass ein exaktes Zudosieren möglich ist. Ein auch nach mehreren Befüllvorgängen entleertes Liefergebinde wird zunächst von der Entnahmeeinheit 3 befreit und dann gegen ein anderes Gebinde ausgetauscht, welches zunächst im Rahmen eines Befüllvorgangs vorgemischt und dann wieder mit der Entnahmeeinheit versehen wird.

Um sicherzustellen, dass stets eine gleichmäßig gemischte Lösung zur Verfügung steht, wird die Pumpeneinheit 2 über eine zweite Leitung der Entnahmeeinheit 3 Gas in den Behälter 4 einbringen, welches in das darin befindliche Stoffgemisch eingeleitet wird. Dieses wird dadurch verwirbelt, was zu einer gleichmäßigen Durchmischung führt. Eine in der Pumpeneinheit 2 hierfür vorgesehene Gaspumpe 25 saugt Außenluft an und pumpt diese über eine Gasleitung 26 in den Behälter 4. Der Behälter 4 bzw. die Entnahmeeinheit 3 sind nicht gasdicht und bieten hierbei eine Möglichkeit zum Entweichen des eingebrachten Gases.

Figur 2 zeigt die soeben thematisierte Pumpeneinheit 2 in einer Querschnittsdarstellung, wobei festgestellt werden kann, dass die Pumpeneinheit 2 in einem gemeinsamen Pumpengehäuse 20 eine Gaspumpe 25 und eine Förderpumpe 22 umfasst. Die Förderpumpe 22 weist einen mit der Entnahmeeinheit zu verbindenden Sauganschluss 23 auf, sowie einen mit dem Rohrsystem 5 zu verbindenden Druckanschluss 24. Eine Steuerung der Förderpumpe 22 erfolgt über die Steuerung 21, wobei hierüber auch eine Steuerung der Gaspumpe 25 erfolgen kann. Die Gaspumpe 25 wird im Allgemeinen mithilfe der Steuerung 21 durchgehend betrieben, sodass eine ständige Durchmischung des in dem Behälter 4 befindlichen Stoffgemischs gewährleistet ist. Die Gaspumpe 25 wird zum Einleiten des Gases in das Stoffgemisch einen Ansaugstutzen für Außenluft aufweisen, welcher hier nicht näher dargestellt ist. Über die Gasleitung 26 versorgt die Gaspumpe 25 die Entnahmeeinheit 3 und damit den Behälter 4 mit einem gasförmigen Medienstrom aus Außenluft.

Figur 3 zeigt die mit der Pumpeneinheit 2 zu verbindende Entnahmeeinheit 3, welche zunächst einen Behälterdeckel 30 zum Abschluss des Behälters 4 aufweist. Dieser umfasst wenigstens eine hier nicht näher dargestellte Gasaustrittsöffnung, durch welche in den Behälter eingleitetes Gas entweichen kann.

Durch Behälterdeckel 30 sind mehrere Leitungen so geführt, dass diese von außen anschließbar sind. Hierbei handelt es sich zumindest um eine Saugleitung 31 und eine Gasleitung 32. Über die Gasleitung 32 wird die Außenluft in den Behälter 4 eingebracht, wobei die Gasleitung 32 im Bereich des unteren Endes eine Gasaustrittsöffnung 35 aufweist. Die Figur 3 zeigt in diesem Zusammenhang noch eine Rückführleitung zum Anschluss für ein Sicherheitsüberströmventil, wobei es auch ohne weiteres möglich ist, weitere Gasleitungen 35 und/oder Saugleitungen 31 in einer Entnahmeeinheit 3 zusammenzufassen. Aufgrund der durch das eingeleitete Gas erzeugten Verwirbelung wird sich insbesondere im Bereich der Gasaustrittsöffnungen 35 das Stoffgemisch sehr homogen mischen, so dass über eine Mündung 34 der Saugleitung 31 eine sehr gleichmäßige Mischung des Stoffgemischs ansaugen lässt. Die Mündung 34 der Saugleitung 31 weist hierbei nach oben, also vom Boden weg, was auf einen Bogenabschnitt 33 am unteren Ende der Saugleitung 31 zurückzuführen ist. Hierdurch wird die Mündung 34 in einigen Abstand zum Boden des Behälters 4 gebracht, so dass sich dort ein Bodensatz bilden kann, der aber nicht von der Saugleitung 31 angesaugt wird. Sich absetzende unlösliche Bestandteile aus dem Calciumhypochlorit werden auf diese Weise nicht angesaugt, so dass eine Beaufschlagung des Schwimmbadwassers mit diesen unerwünschten Stoffen nicht erfolgt. Nach einer Entleerung des Behälters mit Ausnahme dieses Bodensatzes wird der Bodensatz zusammen mit dem Behälter 4 zur Entsorgung bzw. Wiederaufbereitung zurückgegeben.

Vorstehend beschrieben ist somit ein Verfahren sowie eine Fördereinheit zur Entnahme eines flüssigen Stoffgemischs aus einem Behälter, wobei eine Verbesserung der Dosierung durch vorgegebene Mengen erzielt wird, gleichzeitig aber eine gleichmäßige Durchmischung dadurch erreicht wird, dass der Saugleitung eine zusätzliche Gasleitung zugeordnet ist, über welche ein verwirbelnder, gasförmiger Medienstrom in das zu entnehmende Stoffgemisch eingeleitet wird. Auf aufwändige zusätzliche Maßnahmen zum Rühren kann hierdurch verzichtet werden.

### BEZUGSZEICHENLISTE

- 1: Fördereinrichtung
- 2: Pumpeneinheit
- 3: Entnahmeeinheit
- 4: Behälter
- 5: Rohrsystem
- 6: Impfstelle
- 20: Pumpengehäuse
- 21: Steuerung
- 22: Förderpumpe
- 23: Sauganschluss
- 24: Druckanschluss
- 25: Gaspumpe
- 26: Gasleitung
- 30: Behälterdeckel
- 31: Saugleitung
- 32: Gasleitung
- 33: Bogenabschnitt
- 34: Mündung
- 35: Gasaustrittsöffnung

## Patentansprüche

1. Verfahren zur Entnahme eines flüssigen Stoffgemischs aus einem Behälter (4) über eine Entnahmeeinheit (3), wobei das Stoffgemisch vor und/oder während eines Entnahmevorgangs mittels eines über eine der Entnahmeeinheit (3) zugeordnete Gasleitung (26) in das Stoffgemisch eingeleiteten gasförmigen Medienstroms durchmischt wird,
**dadurch gekennzeichnet, dass** der Entnahmeeinheit (3) eine Pumpeneinheit (2) mit einer Förderpumpe (22), vorzugsweise einer Dosierpumpe, zugeordnet ist, über welche das Stoffgemisch mittels einer in das Stoffgemisch einragenden Saugleitung (31) aus dem Behälter abgesaugt wird.

2. Verfahren gemäß Anspruch 1, **dadurch gekennzeichnet, dass** die Durchmischung des Stoffgemisches mittels des gasförmigen Medienstroms unabhängig von dem Entnahmevorgang gesteuert wird.

3. Verfahren gemäß einem der vorhergehenden Ansprüche, **dadurch gekennzeichnet, dass** die Saugleitung (31) an ihrem freien Ende einen bogenförmigen Mündungsabschnitt aufweist, welcher bei einem Aufliegen eines Bogenabschnitts (33) des bogenförmigen Mündungsabschnitts auf dem Boden des Behälters (4) die Mündung (34) der Saugleitung (31) in einem Abstand zu dem Boden des Behälters (4) hält.

4. Verfahren gemäß einem der vorhergehenden Ansprüche, **dadurch gekennzeichnet, dass** der Pumpeneinheit (2) baueinheitlich eine zusätzliche Gaspumpe (25) zugeordnet ist, über welche Gas, vorzugsweise Außenluft, angesaugt und als gasförmiger Medienstrom in das Stoffgemisch eingeleitet wird.

5. Verfahren gemäß einem der vorhergehenden Ansprüche, **dadurch gekennzeichnet, dass** dem Entnahmevorgang ein Befüllvorgang vorgeschaltet ist, bei dem zu einem in dem Behälter befindlichen ersten Stoff ein über eine Befülleinheit zugeführter zweiter Stoff unter Bildung des Stoffgemischs hinzugefügt, nach dem Hinzufügen des zweiten Stoffs eine Mischzeit abgewartet und schließlich die Befülleinheit gegen die Entnahmeeinheit (3) ausgetauscht wird.

6. Verfahren gemäß Anspruch 5, **dadurch gekennzeichnet, dass** die Befülleinheit einen T-förmigen Rohrabschnitt umfasst, wobei über einen Behälteranschluss der zweite Stoff in den Behälter (4) gefördert wird und Reaktionsgase entweichen, über einen dem Behälteranschluss gegenüberliegenden Gasaustritt die Reaktionsgase abgeführt werden und über einen Zuführanschluss der zweite Stoff zugeführt wird.

7. Verfahren gemäß Anspruch 6, **dadurch gekennzeichnet, dass** über den Gasaustritt entweichende Reaktionsgase mittels eines zwischengeschalteten Aktivkohlefilters neutralisiert werden.

8. Verfahren gemäß einem der vorhergehenden Ansprüche, **dadurch gekennzeichnet, dass** das Stoffgemisch Chlorgranulat, vorzugsweise Calciumhypochlorit, als ersten Stoff und Wasser als zweiten Stoff umfasst und das entnommene Stoffgemisch mittels einer Dosierpumpe dem Schwimm- und Badebeckenwasser eines Schwimmbads zudosiert wird.

9. Fördereinrichtung zur Entnahme eines flüssigen Stoffgemischs aus einem Behälter (4), umfassend eine Pumpeneinheit (2) mit einer Förderpumpe (22) sowie eine Entnahmeeinheit (3) mit einer mit der Förderpumpe (22) verbundenen, in das Stoffgemisch einragenden Saugleitung (31), wobei der Pumpeneinheit (2) eine zusätzliche, mit einer in das Stoffgemisch einragenden Gasleitung (26) verbundene, Gaspumpe (25) zum Einleiten eines Gases in das Stoffgemisch zugeordnet ist,
**dadurch gekennzeichnet, dass** die Förderpumpe (22) und die Gaspumpe (25) baueinheitlich in einem Pumpengehäuse (20) angeordnet sind, wobei die Saugleitung (31) und die Gasleitung (32) in der Entnahmeeinheit (3) zusammengefasst, vorzugsweise von einem Außenmantel umschlossen sind.

10. Fördereinrichtung gemäß Anspruch 9, **dadurch gekennzeichnet, dass** die Förderpumpe (22) und die Gaspumpe (25) unabhängig voneinander steuerbar sind.

11. Fördereinrichtung gemäß Anspruch 9 oder 10, **dadurch gekennzeichnet, dass** der Saugleitung (31) an ihrem freien Ende ein Bogenabschnitt (33) derart zugeordnet ist, dass die Eintrittsrichtung in die Mündung (34) der Saugleitung (31) mit dem Rest der Saugleitung (31) einen Winkel von weniger als 90° einschließt.

12. Fördereinrichtung gemäß einem der Ansprüche 9 bis 11, **dadurch gekennzeichnet, dass** der Gasleitung (32) eine drehbare Austrittseinheit zugeordnet ist, welche eine veränderliche Austrittsrichtung des Gases aus der Gasleitung (32) vorgibt.

13. Fördereinrichtung gemäß einem der Ansprüche 9 bis 12, **dadurch gekennzeichnet, dass** die Förderpumpe (22) eine Dosierpumpe, vorzugsweise eine Schlauchpumpe oder eine Membranpumpe, ist.

14. Fördereinrichtung gemäß einem der Ansprüche 9 bis 13, **dadurch gekennzeichnet, dass** die Gaspumpe (25) Außenluft ansaugt und in das Stoffgemisch einleitet.

## Claims

1. Method for withdrawing a liquid substance mixture from a container (4) via a withdrawal unit (3), wherein the substance mixture is mixed before and/or during a withdrawal operation by means of a gaseous media flow introduced into the substance mixture via a gas line (26) assigned to the withdrawal unit (3), **characterized in that** the withdrawal unit (3) is assigned a pump unit (2) with a feed pump (22), preferably a metering pump, via which the substance mixture is withdrawn by suction from the container by means of a suction line (31) projecting into the substance mixture.

2. Method according to claim 1, **characterized in that** the mixing of the substance mixture is controlled by means of the gaseous media flow independently of the withdrawal process.

3. Method according to one of the preceding claims, **characterized in that** the suction line (31) has at its free end an arc-shaped orifice section which, when an arc section (33) of the arc-shaped orifice section rests on the bottom of the container (4), keeps the orifice (34) of the suction line (31) at a distance from the bottom of the container (4).

4. Method according to one of the preceding claims, **characterized in that** an additional gas pump (25) is assigned to the pump unit (2) as a structural unit, via which gas, preferably outside air, is sucked in and introduced into the substance mixture as a gaseous media stream.

5. Method according to one of the preceding claims, **characterized in that** a filling operation precedes a withdrawal operation, in which a second substance fed via a filling unit is added to a first substance located in the container, thus forming the substance mixture, a mixing time is allowed to expire after the second substance has been added, and finally the filling unit is exchanged for the withdrawal unit (3).

6. Method according to claim 5, **characterized in that** the filling unit comprises a T-shaped tube section, wherein the second substance is conveyed into the container (4) via a container connection and reaction gases escape, the reaction gases are discharged via a gas outlet opposite the container connection and the second substance is supplied via a supply connection.

7. Method according to claim 6, **characterized in that** reaction gases escaping via the gas outlet are neutralized by means of an interposed activated carbon filter.

8. Method according to one of the preceding claims, **characterized in that** the substance mixture comprises chlorine granulate, preferably calcium hypochlorite as the first substance and water as the second substance, and the withdrawn substance mixture is metered into the swimming pool and bathing pool water of a swimming pool by means of a metering pump.

9. Conveying device for withdrawing a liquid substance mixture from a container (4), comprising a pump unit (2) with a feed pump (22) and a withdrawal unit (3) with a suction line (31) connected to the feed pump (22) and projecting into the mixture of substances, wherein the pump unit (2) is assigned an additional gas pump (25) for introducing a gas into the substance mixture, said gas pump being connected to a gas line (26) projecting into the substance mixture, **characterized in that** the feed pump (22) and the gas pump (25) are arranged in a structural unit in a pump housing (20), wherein the suction line (31) and the gas line (32) are combined in the withdrawal unit (3), preferably surrounded by an outer jacket.

10. Conveying device according to claim 9, **characterized in that** the feed pump (22) and the gas pump (25) can be controlled independently of one another.

11. Conveying device according to claim 9 or 10, **characterized in that** an arc section (33) is assigned to the suction line (31) at its free end in such a way that the inlet direction into the orifice (34) of the suction line (31) encloses an angle of less than 90° with the rest of the suction line (31).

12. Conveying device according to one of claims 9 to 11, **characterized in that** the gas line (32) is assigned a rotatable outlet unit which specifies a variable outlet direction of the gas from the gas line (32).

13. Conveying device according to one of the claims 9 to 12, **characterized in that** the feed pump (22) is a metering pump, preferably a peristaltic pump or a diaphragm pump.

14. Conveying device according to one of the claims 9 to 13, **characterized in that** the gas pump (25) sucks in outside air and introduces it into the substance mixture.

## Revendications

1. Procédé pour prélever un mélange de matières liquide dans un réservoir (4) à l'aide d'une unité de prélèvement (3), dans lequel, avant et/ou pendant l'opération de prélèvement, le mélange de matières est brassé a moyen d'un flux de fluide gazeux introduit dans le mélange de matières par une conduite de gaz (26) associée à l'unité de prélèvement (3),
**caractérisé en ce que** l'unité de prélèvement (3) est associée à une unité de pompage (2) avec une pompe de transport (22), de préférence une pompe de dosage, par laquelle le mélange de matières est aspiré hors du réservoir par une conduite d'aspiration (31) qui plonge dans le mélange de matières.

2. Procédé selon la revendication 1, **caractérisé en ce que** le brassage du mélange de matières au moyen du flux de fluide gazeux est commandé indépendamment de l'opération de prélèvement.

3. Procédé selon l'une des revendications précédentes, **caractérisé en ce que** la conduite d'aspiration (31) présente à son extrémité libre une partie d'embouchure arquée qui retient l'embouchure (34) de la conduite d'aspiration (31) à distance du fond du réservoir (4) quand une partie en arc (33) de la partie d'embouchure arquée repose sur le fond du réservoir (4).

4. Procédé selon l'une des revendications précédentes, **caractérisé en ce que** l'unité de pompage (2) est associée, dans une même unité de construction, à une pompe à gaz supplémentaire (25) par laquelle du gaz, de préférence de l'air extérieur, est aspiré et introduit comme flux de fluide gazeux dans le mélange de matières.

5. Procédé selon l'une des revendications précédentes, **caractérisé en ce que** l'opération de prélèvement est précédée d'une opération de remplissage pendant laquelle une deuxième matière amenée par une unité de remplissage est ajoutée à la première matière qui se trouve dans le réservoir pour former le mélange de matières, un temps de mélange est ménagé après l'ajout de la deuxième matière et l'unité de remplissage est finalement remplacée par l'unité de prélèvement (3).

6. Procédé selon la revendication 5, **caractérisé en ce que** l'unité de remplissage présente une partie de tuyau en forme de T, la deuxième matière étant transportée dans le réservoir (4) et des gaz de réaction s'échappant via un raccord du réservoir, les gaz de réaction étant évacués par une sortie de gaz située en face du raccord du réservoir et la deuxième matière étant amenée par un raccord d'arrivée.

7. Procédé selon la revendication 6, **caractérisé en ce que** des gaz de réaction qui s'échappent par la sortie de gaz sont neutralisés au moyen d'un filtre à charbon actif interposé.

8. Procédé selon l'une des revendications précédentes, **caractérisé en ce que** le mélange de matières comprend des granulés de chlore, de préférence de l'hypochlorite de calcium, comme première matière et de l'eau comme deuxième matière et le mélange de matières prélevé est dosé au moyen d'une pompe de dosage dans l'eau d'une piscine ou d'un bassin de baignade.

9. Installation de transport pour le prélèvement d'un mélange de matières hors d'un réservoir (4), comprenant une unité de pompage (2) avec une pompe de transport (22) et une unité de prélèvement (3) avec une conduite d'aspiration (31) reliée à la pompe de transport (22) et plongeant dans le mélange de matières, dans laquelle l'unité de pompage (2) est associée à une pompe à gaz supplémentaire (25) par laquelle du gaz, de préférence de l'air extérieur, est aspiré et introduit comme flux de fluide gazeux dans le mélange de matières,
**caractérisée en ce que** la pompe de transport (22) et la pompe à gaz (25) forment une unité de construction disposée dans un corps de pompe (20), la conduite d'aspiration (31) et la conduite de gaz (32) étant réunies dans l'unité de prélèvement (3), de préférence entourées par une enveloppe extérieure.

10. Installation de transport selon la revendication 9, **caractérisée en ce que** la pompe de transport (22) et la pompe à gaz (25) peuvent être commandées indépendamment l'une de l'autre.

11. Installation de transport selon la revendication 9 ou 10, **caractérisée en ce que** la conduite d'aspiration (31) est associée à son extrémité libre à une partie en arc (33), de telle sorte que la direction d'entrée dans l'embouchure (34) de la conduite d'aspiration (31) forme avec le reste de la conduite d'aspiration (31) un angle de moins de 90°.

12. Installation de transport selon l'une des revendications 9 à 11, **caractérisée en ce que** la conduite de gaz (32) est associée à une unité de sortie rotative qui détermine une direction de sortie variable du gaz hors de la conduite de gaz (32).

13. Installation de transport selon l'une des revendications 9 à 12, **caractérisée en ce que** la pompe de transport (22) est une pompe de dosage, de préférence une pompe péristaltique ou une pompe à membrane.

14. Installation de transport selon l'une des revendications 9 à 13, **caractérisée en ce que** la pompe à gaz (25) aspire de l'air extérieur et l'introduit dans le mélange de matières.
